# EUROPÄISCHE PATENTSCHRIFT

(11) **EP 0 371 394 B1**
(45) Veröffentlichungstag und Bekanntmachung des Hinweises auf die Patenterteilung: **10.02.1993**
(21) Anmeldenummer: 89121631.9
(22) Anmeldetag: 23.11.1989
(51) Int. Cl.: B26F 3/00, B26D 7/20

(54) **Schneidtisch**
Cutting bed
Table de découpe

(30) Priorität: 28.11.1988 DE 3840072
(43) Veröffentlichungstag der Anmeldung: 06.06.1990
(73) Patentinhaber: DÜRKOPP SYSTEMTECHNIK GMBH, D-33502 Bielefeld (DE)
(72) Erfinder: Küpper, Gerd, D-4902 Bad Salzuflen 5 (DE); Bruder, Wolfgang, D-4800 Bielefeld 1 (DE); Biervert, Klaus, D-4905 Spenge (DE); Zabinski, Siegfried, D-4800 Bielefeld 14 (DE); Geers, Heiner, D-4800 Bielefeld 1 (DE)
(74) Vertreter: Rehmann, Klaus-Thorsten, Dipl.-Ing.

(56) Entgegenhaltungen:
- EP-A- 0 319 143
- DE-C- 3 519 616
- DE-C- 3 840 072
- US-A- 4 112 797
- US-A- 4 651 476

## Beschreibung

Die Erfindung betrifft den Schneidtisch einer Höchstdruck-Fluidstrahl-Schneidanlage nach dem Oberbegriff des Anspruchs 1, wobei das auf dem Schneidtisch aufliegende Schneidgut mittels eines Fluidstrahls geschnitten wird. Bei diesen seit langem bekannten Schneidanlagen ist eine der wesentlichen Forderungen, dass der das Schneidgut geschnittene, verbrauchte Fluidstrahl rasch von der Schneidgutauflage abgeführt wird und die ihm inhärente hohe Energie innerhalb des Schneidtisches abgebaut werden kann, um weitere Zerstörungen zu vermeiden.

Die DE-OS 28 13 498 offenbart einen Schneidtisch, bei dem die Schneidgutauflage aus einem rahmenförmig zusammengesetzten Kastenprofil (Honey-Comb) gebildet wird. Unterhalb des Kastenprofils sind in die Wanne des Schneidtisches hineinreichende, schräg zur Richtung des Einstrahls verlaufende Ablenkplatten angeordnet, die die dem Fluidstrahl innewohnende Energie absorbieren sollen. Ferner kann die Schneidgutauflage gebildet werden durch eine Vielzahl sich quer zur Wanne erstreckender Tragplatten, die nach oben eine schneidenartige Kante aufweisen. Auch hier trifft der Schneidstrahl auf die schräge Tragplatte, wodurch er Energie verliert.

Zum weiteren Absorbieren der Energie wird vorgeschlagen, die durch die einzelnen Tragplatten gebildeten Zwischenräume mit Metallwolle, Stahlschrot oder lose gepackten Kies Ober die horizontale Fläche innerhalb des Rahmens auszufüllen. Hierbei ist von Nachteil, dass Metallwolle, Stahlschrot oder Ries nur unzureichende Schalldämpf-Eigenschaften aufweisen, so dass beim Auftreffen des Fluidstrahls auf dieses Material die Geräuschbildung nicht wirkungsvoll unterdrückt wird und ausserdem, dass der energiereiche Fluidstrahl das Absorbtionsmaterial entlang der Schneidlinie auseinanderpresst und aufwirft. Durch die hohe inhärente Energie des Strahles geschieht dieses Auseinanderpressen und Aufwerfen mit so grosser Kraft, dass entweder die schräg verlaufenden Tragplatten stark deformiert werden, wodurch die Schneidgutauflage zerstört wird oder sich einzelne Tragplatten anheben, was zur Faltenbildung des aufliegenden Schneidgutes führt und dadurch keine einwandfreie Schnittbildung mehr möglich ist.

Die nachveröffentlichte EP-A2-319 143 (Veröffentlichungstory 07.06.89) offenbart eine Fluidstrahl-Schneidanlage, bei der der Fluidstrahl in einem mit Granulat gefüllten Netz aufgefangen wird, nachdem er das Schneidgut durchdrungen hat. Dieses flexible Netz ist unterhalb der Auflagefläche angeordnet und direkt der Schneiddüse zugeordnet. Mit hohem konstruktiven Aufwand muß sichergestellt werden, daß das Netz unterhalb der Auflagefläche dieselben Wege zurücklegt wie die Schneiddüse oberhalb davon.

Der Erfindung liegt die Aufgabe zugrunde, einen Schneidtisch so auszubilden, dass neben einer wirkungsvollen Energieabsorption und einer hohen Geräuschdämmung gewährleistet ist, daß das Absorptionsmaterial nicht aufgeworfen wird.

Die Lösung der Aufgabe erfolgt bei einem Schneidtisch der gattungsgemässen Art dadurch, dass das Granulat in Käfigen eingeschlossen ist.

Hierdurch ist sichergestellt, dass beim Auftreffen des Fluidstrahles auf ein Granulatkörnchen der dabei entstehende Überdruck rasch abgebaut werden kann und eine Aufhäufung des Granulats durch die Käfigwände vernindert wird. Da innerhalb des Schneidtisches eine Granulatscnicht vorhanden ist, kann auch ein mitlaufender Auffangbehälter entfallen.

Bei der Ausführung nach Anspruch 2 kann die durch den Rahmen des Tisches gebildete Schneidfläche vollständig mit Granulat gefüllt werden, ohne dass störende Zwischenräume verbleiben.

Die Weiterbildung der Erfindung nach Anspruch 3 erlaubt auch hohen Anforderungen nach Geräuschdämmung gerecht zu werden oder aber durch flacher ausführbare Käfige einen etwa notwendig werdenden Austausch der Käfige einfacher zu bewerkstelligen.

Gemäss der Ausgestaltung nach Anspruch 4 wird für die Schneidgutauflage - insbesondere wenn sie aus einzelnen Segmenten besteht - eine einwandfrei plane Auflagefläche geschaffen.

Nach Anspruch 5 ist es möglich, eine zusätzliche Schneidgutauflage einzusparen.

Mit der Ausführungsform des Schneidtisches nach Anspruch 6 kann nach erfolgtem Zuschnitt die Schneidauflage umlaufend transportiert werden, so dass die ausgeschnittenen Muster am hinteren Ende des Schneidtisches entnommen werden können, während gleichzeitig neues Schneidgut in den Schneidbereich eingeführt werden kann. Dadurch ist die einfache Verarbeitung von Schneidgut gewährleistet, das zur Rolle aufgewickelt vorliegt.

Mit Anspruch 7 ist eine einfache Herstellung der Käfige möglich und die Ausführungsform nach Anspruch 8 gewährleistet geringe Rückspritzeffekte des auf das Granulat auftreffenden Fluidstrahls eine hohe Schallabsorbtion und ein geringes Gewicht der gefüllten Käfige, wobei letzterem insbesondere bei einer umlaufenden Schneidgutauflage eine hohe Bedeutung zukommt.

Mit Hilfe einer Zeichnung soll die Erfindung näher beschrieben werden. Es zeigt:
Fig. 1 die perspektivische Darstellung einer Höchstdruck-Fluidstrahl-Schneidanlage,
Fig. 2 den schematischen Aufbau des Schneidtisches,
Fig. 3 die perspektivische Darstellung eines mit Granulat gefüllten Käfigs,
Fig. 3a den Bauplan eines Käfigs,
Fig. 4 die vereinfachte Darstellung einer Schneidgutauflage, die umlaufend ausgebildet ist.

Fig. 1 zeigt eine computergesteuerte Höchstdruck-Fluidstrahl-Schneidanlage in teilweise vereinfachter Form, die im wesentlichen besteht aus: dem Schneidtisch 8, der auf dem Schneidtisch 8 angeordneten Schneidgutauflage 3, dem über dem Schneidtisch 8 längsverschieblich gelagerten, die Hochdruckdüse 11 aufnehmenden Schneidportal 9 sowie der Steuerungsanlage 10.

Auf der Schneidgutauflage 3 wird das zu schneidende Material 12 aufgelegt und die einzelnen Muster M mittels des durch die Hochdruckdüse 11 strömenden Fluidstrahls ausgeschnitten.

Fig. 2 verdeutlicht den Aufbau des Schneidtisches 8. Der Schneidtisch 8 weist einen rechteckigen, umlaufenden, seitlich geschlossenen Rahmen 13 auf. Innerhalb dieses Rahmens 13 sind Streben 17 eingebracht, mit denen eine den Schneidtisch 8 nach unten begrenzende Auffangwanne 4, in der das verbrauchte Schneidfluid gesammelt wird, verbunden ist. Über der Auffangwanne 4 liegen auf den nach innen vorspringenden Flanschen 14 des Rahmens 13 handelsübliche Gitterroste 15 auf. Diese Gitterroste 15 dienen einerseits als Trägermaterial für die Schneidgutauflage 3 und sind innerhalb des Rahmens 13 in einer solchen Höhe angeordnet, daß zwischen ihnen und dem Boden der Auffangwanne 4 genügend Zwischenraum verbleibt, um das verbrauchte Schneidfluid wirkungsvoll abzuleiten. Auf den Gitterrosten 15 ist mindestens eine einschichtige Auflage von in Käfigen 16 eingeschlossenem Granulat 1 aufgelegt, und auf diesen Käfigen 16 liegt die als Schneidgutauflage 3 dienende Schicht aus wabenförmigem Material (honey comb) auf.

Fig. 3 zeigt einen einzelnen Käfig 16. Das den Käfig vollständig ausfüllende Granulat ist hier nur andeutungsweise dargestellt. Der Käfig 16 besteht aus einem Drahtgeflecht - vorzugsweise wird ein unter der Bezeichnung Vulkangewebe vertriebener Maschendraht, mit den Abmessungen 2,8 x 0,4 mm (Maschenweite 2 = 2,8 mm; Durchmesser des Drahtes 7 = 0,4 mm ) verwendet - , das in bekannter Weise so gebogen wird, daß aus zwei Einzelteilen ein Quader oder ein Würfel gebildet werden kann ( Fig. 3a). Die eine Deckseite 16f wird nachdem der durch die Teile 16a bis e gebildete Kasten mit Granulat 1 gefüllt wurde, mit den Seitenteilen 16b bis e verbunden. Dies kann entweder unlösbar durch Verlöten oder Verschweißen oder lösbar mittels eines durch die einzelnen Maschen 2 der Seitenkanten geflochtenen Drahtes erfolgen.
Diese gefüllten Käfige, die beispielsweise die Abmessungen 20 x 20 x 4 cm (B x L x H) aufweisen, liegen, wie bereits erwähnt, nebeneinander auf den im Schneidtisch 8 angeordneten Gitterrosten 15 und überdecken diese vollständig. Auf dieser durch die Käfige 16 gebildeten Schicht, liegt die Schneidgutauflage 3 auf.
Beim Schneiden durchdringt der energiereiche Höchstdruck-Fluidstrahl das Schneidgut 12 und gelangt durch die Waben der Schneidgutauflage 3 in das Granulat 1. Da durch das relativ feinkörnige Granulat 1 kein direkter Weg in die Auffangwanne 4 des Schneidtisches 8 gegeben ist, wird der Strahl beim Auftreffen auf die Granulatkörner diffundiert. Der dabei entstehende Druck kann problemlos durch die Maschen 2 des Käfigs 16 in jede Richtung entweichen, wobei jedesmal, wenn ein Granulatkörnchen getroffen wird, eine weitere Strahldiffusion erfolgt, die sich durchaus über mehrere Käfiggrenzen hinweg erstrecken kann. Da die Maschenweite 2 des Käfigs 16 kleiner ist als der Granulatdurchmessser, kann über die Käfiggrenzen hinweg zwar ein Druckausgleich stattfinden, der Bewegungsbereich des Granulats 1 ist aber auf den jeweiligen Käfig begrenzt. Dadurch können entlang der Schnittlinie des Fluidstrahls keine oder nur geringe Granulataufwürfe entstehen und die ebenfalls aus einzelnen Segmenten zusammengesetzte Schneidgutauflage 3 kann sich nicht anheben. Nach dem Vorstehenden ist es ersichtlich, daß die einzelnen Käfige 16 weder zu groß noch zu klein ausgebildet sein dürfen, da sich bei einem zu großen Käfig 16 zwangsläufig ein hoher Aufwurf entlang der Schnittlinie bildet, der letztendlich die Käfigwand sprengen könnte, während bei einem zu kleinen Käfig 16 der Druckausgleich nicht schnell genug möglich ist, bzw. durch den begrenzten zur Verfügung stehenden Ausdehnungsraum der Käfig 16 vom Granulat deformiert wird, so daß schließlich keine ebene Auflagefläche für die Schneidgutauflage 3 mehr vorhanden ist. In Versuchen hat sich herausgestellt, daß ein Käfig 16, der die zuvor genannten Abmessungen aufweist und ein Polyamidgranulat mit einem Körnungsdurchmesser von 4 mm sehr gute Ergebnisse liefert, es ist aber selbstverständlich, daß auch andere Käfigabmessungen oder eine andere Art eines Granulates Verwendung finden können.

Bei dem zuvor beschriebenen Aufbau eines Schneidtisches 8 hat die hier Schneidgutauflage 3 genannte wabenförmige Deckplatte einzig die Aufgabe, das Schneidfluid rasch in das Innere des Schneidtisches abzuleiten und ein Durchfeuchten des Schneidgutes 12 während des Schneidens wirkungsvoll zu verhindern. Sofern kein feuchtigkeitsaufnehmendes Material verarbeitet wird, kann die Honey-comb-Deckplatte entfallen und das Schneidgut 12 direkt auf die granulatgefüllten Käfige 16 aufgelegt werden. Für den Fall, daß eine wirkungsvollere Geräuschdämmung gewünscht ist, können auch mehrere Käfige 16 zu Lagen übereinander geschichtet werden.

In einer weiteren Fortbildung des Erfindungsgedankens können die einzelnen Käfige 16 wie in Fig. 4 vereinfacht dargestellt, so miteinander verbunden werden, daß eine endlose Schneidgutauflage 3a gebildet wird, die innerhalb des Schneidtisches 8 angeordnet werden kann. Aus Gründen der Einfachheit und Übersichtlichkeit ist der Schneidtisch 8 in Fig. 4 nicht dargestellt und das über der Schneidgutauflage 3a angeordnete Schneidportal 9a und die Höchstdruckdüse 11a nur rein schematisch angedeutet. Unterschiedlich zum in Fig. 1 gezeigten Schneidtisch 8 ist nur die über die Walzen 5, 6 angetriebene endlos umlaufende Schneidgutauflage 3a. Da umlaufende Transportbänder oder ähnliches seit langem bekannt sind, weiß der Fachmann wie die Antriebselemente auszubilden sind, damit die Funktionsfähigkeit sichergestellt ist.

## Patentansprüche

1. Schneidtisch (8) einer Höchstdruck-Fluidstrahl-Schneidanlage zum Auflegen und anschliessenden Zuschneiden des Schneidgutes, mit einem Rahmen (13), mit einer innerhalb des Rahmens (13) angeordneten Wanne (4) zum Auffangen des Schneidfluids nach erfolgter Schnittbildung, mit einer räumlich zwischen dem Schneidgut (12) und der Auffangwanne (4) angeordneten Schicht aus strahlenergie- und/oder schallabsorbierendem Material in Form von Granulat (1), das die horizontale Fläche innerhalb des Rahmens (13) ausfüllt,
**dadurch gekennzeichnet,**
daß das Granulat (1) in Käfigen (16) eingeschlossen ist.

2. Schneidtisch einer Höchstdruck-Fluidstrahl-Schneidanlage nach Anspruch 1, **dadurch gekennzeichnet,** dass die Käfige (16) quader- oder würfelförmig ausgebildet sind, wobei mehrere Käfige (16) nebeneinander angeordnet sind.

3. Schneidtisch einer Höchstdruck-Fluidstrahl-Schneidanlage nach Anspruch 2, **dadurch gekennzeichnet,** dass die Käfige (16) in wenigstens zwei Reihen übereinander angeordnet sind.

4. Schneidtisch einer Höchstdruck-Fluidstrahl-Schneidanlage nach Anspruch 1 oder 2, **dadurch gekennzeichnet,** dass die affige (16) den Unterbau für die Schneidgutauflage (3/3a) bilden.

5. Schneidtisch einer Höchstdruck-Fluidstrahl-Schneidanlage nach Anspruch 2, **dadurch gekennzeichnet,** dass die Deckflächen der Käfige (16) die Schneidgutauflage (3/3a) bilden.

6. Schneidtisch einer Höchstdruck-Fluidstrahl-Schneidanlage nach Anspruch 5, **dadurch gekennzeichnet,** dass die Käfige (16) in Längsrichtung (x) des Schneidtisches (8) gelenkig miteinander verbunden sind und Anfang und Ende zusammengefügt sind, so dass die Schneidgutauflage (3/3a) als endloser, umlaufender Gurt ausbildbar ist.

7. Schneidtisch einer Höchstdruck-Fluidstrahl-Schneidanlage nach Anspruch 1, **dadurch gekennzeichnet,** dass die Käfige (16) aus einem Drahtgeflecht bestehen.

8. Schneidtisch einer Höchstdruck-Fluidstrahl-Schneidanlage nach Anspruch 1 oder 2, **dadurch gekennzeichnet,** dass das Granulat (1) aus Polyamid besteht.

## Claims

1. A cutting table (8) of a high-pressure fluid jet cutting device on which the material to be cut is laid and cut to size, having a frame (13), a basin (4) arranged within the frame (13) to collect the used cutting fluid and granular material (1) possessing jet energy-absorbing and/or sound-absorbing characteristics located between the material to be cut (12) and the collecting basin (4) and covering the horizontal surface within the frame (13),
characterised in that
the granular material (1) is enclosed within cages (16).

2. A cutting table of a high-pressure fluid jet cutting device according to Claim 1, characterised in that the cages (16) are parallelepiped or cuboid in shape, whereby several cages (16) are positioned side-by-side.

3. A cutting table of a high-pressure fluid jet cutting device according to Claim 2, characterised in that the cages (16) are arranged on top of each other in at least two rows.

4. A cutting table of a high-pressure fluid jet cutting device according to Claim 1 or 2, characterised in that the cages (16) form the substructure of the material support (3/3a).

5. A cutting table of a high-pressure fluid jet cutting device according to Claim 2, characterised in that the upper surfaces of the cages (16) form the material support (3/3a).

6. A cutting table of a high-pressure fluid jet cutting device according to Claim 5, characterised in that the cages (16) of the cutting table (8) are joined to each other in an articulated manner in their longitudinal direction (x), with the first and last cage joined up so that the material support (3/3a) forms a continuous belt.

7. A cutting table of a high-pressure fluid jet cutting device according to Claim 1, characterised in that the cages (16) are formed of wire mesh.

8. A cutting table of a high-pressure fluid jet cutting device according to Claim 1 or 2, characterised in that the granular material (1) is a polyamide.

## Revendications

1. Table de coupe (8) d'une installation de coupe par jet de fluide sous haute pression, pour fixer, puis découper, le produit à couper, comportant un cadre (13) avec une cuvette (4) disposée à l'intérieur du cadre (13) pour recevoir le fluide de coupe après que la coupe a eu lieu, comportant une couche, disposée dans l'espace compris entre le produit à couper (12) et la cuvette de réception (4) et réalisée en matériau capable d'absorber l'énergie du jet et/ou le bruit, se présenant sous la forme d'un granulat (1) remplissant la surface horizontale située à l'intérieur du cadre (13), caractérisée en ce que le granulat (1) est emprisonné dans des alvéoles (16).

2. Table de coupe suivant la revendication 1, caractérisé en ce que les alvéoles (16) sont réalisées de forme parallèlépipédique ou cubique, plusieurs alvéoles (16) étant disposées les unes à côté des autres.

3. Table de coupe suivant la revendication 2, caractérisé en ce que les alvéoles (16) sont disposées les unes au dessus des autres, suivant au moins deux rangées.

4. Table de coupe suivant la revendication 1 ou la revendication 2, caractérisé en ce que les alvéoles (16) forment le sous-bassement du support (3/3a) du produit à couper.

5. Table de coupe suivant la revendication 2, caractérisé en ce que les surfaces de couverture des alvéoles (16) constituent le support (3/3a) du produit à couper.

6. Table de coupe suivant la revendication 5, caractérisé en ce que les alvéoles ( 16 ) sont raccordées entre elles, de façon à s'articuler, dans le sens longitudinal (x) de la table de coupe (8), et que leur début et leur extrémité sont alignés l'un par rapport à l'autre, de telle façon que le support ( 3a ) peut être réalisé sous la forme d'une bande tournant sans fin.

7. Table de coupe suivant la revendication 1, caractérisé en ce que les alvéoles (16) sont constituées par un treillis de fil.

8. Table de coupe suivant la revendication 1 ou la revendication 2, caractérisé en ce que le granulat (1) est constitué de polyamide.
